# EUROPÄISCHE PATENTSCHRIFT

(11) **EP 0 333 996 B1**
(45) Veröffentlichungstag und Bekanntmachung des Hinweises auf die Patenterteilung: **06.05.1992**
(21) Anmeldenummer: 89101251.0
(22) Anmeldetag: 25.01.1989
(51) Int. Cl.: A63H 33/06, F16B 21/02

(54) **Spielbauelement mit einem Verbindungszapfen**
Toy building block with coupling element
Elément de jeu de construction à tenon d'assemblage

(30) Priorität: 24.03.1988 DE 3809922
(43) Veröffentlichungstag der Anmeldung: 27.09.1989
(73) Patentinhaber: fischerwerke Artur Fischer GmbH & Co. KG, D-72178 Waldachtal (DE)
(72) Erfinder: Blickle, Eugen, D-7293 Durrweiler (DE)

(56) Entgegenhaltungen:
- DE-A- 2 056 230
- DE-B- 1 400 852
- FR-A- 2 043 812
- GB-A- 1 135 365
- US-A- 3 136 017
- US-A- 3 443 783

## Beschreibung

Die Erfindung betrifft ein Spielbauelement mit einem Verbindungszapfen gemäß der Gattung des Hauptanspruchs.

Aus der DE-OS 20 56 230 ist ein Spielbauelement bekannt, welches Baustein eines Spielbaukastens ist. Dieses bekannte Spielbauelement besitzt an einer Stirnseite einen Verbindungszapfen, der in eine im wesentlichen rechteckige Öffnung eines benachbarten Bauelements einsetzbar und durch Drehen um 90° verriegelbar ist. Das Spielbauelement selbst besitzt ebenfalls an zwei Längsseiten derartige Öffnungen, in die ein Verbindungszapfen einsetzbar ist. Der Verbindungszapfen weist an seinem abstehenden Ende zwei einander gegenüberliegende Vorsprünge auf, die den Verbindungszapfen nach dem Einsetzen in eine längliche Öffnung und nach Verdrehen um 90° gegen Herausrutschen aus der Öffnung sichern.

Die Schaftlänge bis zum Ansatz der Vorsprünge kann geringfügig kleiner sein als die Wandstärke des zu verbindenden benachbarten Bauelements im Bereich dessen Öffnung, um eine gewisse Klemmwirkung zu erzielen. Eine solche Klemmwirkung kann insbesondere bei Spielbausteinen aus Kunststoff aufgrund dessen Elastizität erhalten werden, jedoch stellt diese Klemmwirkung oftmals eine zu geringe Sicherung gegen unbeabsichtigtes Verdrehen dar.

Der Erfindung liegt die Aufgabe zugrunde, eine Verdrehsicherung für Spielbauelemente im Bereich des Verbindungszapfens zu schaffen.

Die Lösung dieser Aufgabe wird bei einem Spielbauelement der eingangs genannten Gattung durch die im kennzeichnenden Teil des Hauptanspruchs angegebenen Merkmale erhalten. Durch eine an der Außenfläche neben dem Verbindungszapfen geringfügig überstehende Erhebung wird eine Verdrehsicherung erhalten, die in die Öffnung eines benachbarten Bauelements lösbar einrasten kann. Die länglichen Öffnungen stehen nämlich am Schaft, der im wesentlichen einen kreisförmigen Querschnitt hat, seitlich über, so daß nachdem der Verbindungszapfen um 90° gedreht ist die Erhebung in den überstehenden bzw. freien Teil der Öffnung eingreift. Die Erhebung ist vorzugsweise als Fläche ausgebildet, die in ihrer Form an den überstehenden Öffnungsteil angepaßt ist. Die Erhebung paßt somit exakt in den freien Öffnungsteil und bildet damit eine entsprechend exakte Verdrehsicherung.

Die Erhebungen sind vorzugsweise symmetrisch zu beiden Seiten des Schaftes angeordnete erhöhte Flächen, jedoch sind auch andere Erhebungen geeignet. Eine gute Verdrehsicherung wurde mit erhöhten Flächen erzielt, die gegenüber der Außenfläche um 0,2 bis 0,4 mm überstanden.

Die Vorsprünge, welche dem Verbindungszapfen eine T-Form geben, gehen vorzugsweise über jeweils eine geneigte Fläche in den Schaft über. Die geneigte Fläche hat den Vorteil, daß die gewünschte Klemmwirkung zwischen Verbindungszapfen und benachbartem Bauelement am Ansatz der geneigten Fläche auftritt und somit vorhandene Fertigungstoleranzen im Hinblick auf die auftretenden Klemmkräfte weniger problematisch sind.

Vorteilhafte Weiterbildungen der Erfindung sind in den Unteransprüchen gekennzeichnet.

Die Erfindung wird nachfolgend anhand der Zeichnung näher erläutert.

Es zeigen:
Figur 1 die Seitenansicht eines Spielbauelements mit Verbindungszapfen, der in ein benachbartes Bauelement eingreift,
Figur 2 den Längsschnitt entlang der Schnittlinie A-B des in Figur 1 dargestellten Spielbauelements mit Verbindungszapfen und
Figur 3 die Draufsicht des in Figur 1 dargestellten Bauelements mit Verbindungszapfen.

Das in Figur 1 dargestellte Spielbauelement besitzt an seiner oberen Außenfläche 1 einen senkrecht abstehenden Verbindungszapfen 2 mit seitlichen Vorsprüngen 3, 4. Die Vorsprünge 3, 4 gehen über geneigte Flächen 5, 6 in den Schaft 7 über, dessen Querschnitt im wesentlichen kreisförmig ist.

An der Außenfläche 1 ist zu beiden Seiten des Schaftes 7 eine flächige Erhebung 8 ausgebildet, die in eine längliche Öffnung 9 eines benachbarten Spielbauelements 10 eingreift. Die Öffnung 9 hat dabei die Form der Öffnung 11 wie sie an der sichtbaren Stirnseite des Spielbauelements 12 vorgesehen ist.

In Figur 2, die den Querschnitt durch das Spielbauelement 12 entlang der Schnittlinie A-B zeigt, ist die angeformte Erhebung 8 zu beiden Seiten des Schaftes 7 erkennbar.

Die Draufsicht gemäß Figur 3 zeigt, daß die Erhebung 8 eine rechteckförmige Fläche ist, die an die Kontur der Öffnungen 9, 11 angepaßt ist. Die Erhebung 8 greift somit exakt in die seitlich am Zapfen 7 freibleibenden Öffnungsbereiche der Öffnung 9 ein, die den Öffnungsbereichen 13, 14 der Öffnung 11 entsprechen.

Die Lage der flächigen Erhebungen 8 ist um 90° gegenüber der Längsachse 15 versetzt, die die gemeinsame Mittellinie der Vorsprünge 3, 4 bildet. Dadurch rastet die Fläche 8 erst nach Einsetzen des Verbindungszapfens 2 in eine Öffnung 9 und nach anschließendem Verdrehen um 90° in die Bereiche 13, 14 ein.

## Patentansprüche

1. Spielbauelement mit einem an einer Außenfläche abstehenden Verbindungszapfen, dessen Schaft an seinem Ende zwei einander gegenüberliegende Vorsprünge hat und der in eine längliche Öffnung eines zu verbindenden Bauelements einsetzbar und verdrehbar ist, **dadurch gekennzeichnet**, daß an der Außenfläche (1) als Verdrehsicherung neben dem Schaft (7) wenigstens eine Erhebung (8) ausgebildet ist, die gegenüber der durch beide Vorsprünge verlaufenden Längsachse (15) um 90° versetzt ist.

2. Spielbauelement nach Anspruch 1, **dadurch gekennzeichnet**, daß neben zwei gegenüberliegenden Seiten des Schaftes (7) symmetrisch angeordnete erhöhte Flächen (8) als Erhebungen vorgesehen sind.

3. Spielbauelement nach einem der Ansprüche 1 oder 2, **dadurch gekennzeichnet**, daß die Erhebungen (8) um 0,2 bis 0,4 mm an der Außenfläche (1) überstehen.

4. Spielbauelement nach einem der vorhergehenden Ansprüche, **dadurh gekennzeichnet**, daß die Erhebungen (8) Rechteckflächen bilden.

5. Spielbauelement nach einem der vorhergehenden Ansprüche, **dadurch gekennzeichnet**, daß die Kontur der Erhebung (8) an den Verlauf des Randes des seitlich am Schaft (7) überstehenden Teils (13, 14) der Öffnung (9, 11) angepaßt ist.

6. Spielbauelement nach einem der vorhergehenden Ansprüche, **dadurch gekennzeichnet**, daß die abstehende Schaftlänge von der Außenfläche (1) bis zum Ansatz der Vorsprünge (3, 4) gleich oder geringfügig kleiner ist als die Wandstärke des zu verbindenden benachbarten Spielbauelements (10) im Bereich der Öffnung (9).

7. Spielbauelement nach einem der vorhergehenden Ansprüche, **dadurch gekennzeichnet**, daß jeder der Vorsprünge (3, 4) über eine geneigte Fläche (5, 6) in den Schaft (7) übergeht.

8. Spielbauelement nach einem der vorhergehenden Ansprüche, **dadurch gekennzeichnet**, daß das Spielbauelement (12) und der Verbindungszapfen (7) Kunststoff-Spritzgußteile sind.

## Claims

1. A toy building component with a connecting lug projecting from one outer face, the shank of which connecting lug has two projections located opposite one another at its end and which lug is arranged to be inserted and rotated in an elongate opening of a component to be joined, characterized in that on the outer face (1) there is formed next to the shank (7), as means preventing rotation, at least one raised portion (8) which is displaced through 90° with respect to the longitudinal axis (15) running through the two projections.

2. A toy building component according to claim 1, characterized in that symmetrically arranged raised areas (8) are provided next to two opposite sides of the shank (7) as raised portions.

3. A toy building component according to one of claims 1 or 2, characterized in that the raised portions (8) protrude by 0.2 to 0.4 mm from the outer face (1).

4. A toy building component according to one of the preceding claims, characterized in that rectangular faces form the raised portions (8).

5. A toy building component according to one of the preceding claims, characterized in that the outline of the raised portion (8) is matched to the course of the edge of the part (13, 14) of the opening (9, 11) extending laterally from the shank (7).

6. A toy building component according to one of the preceding claims, characterized in that the projecting shank length from the outer face (1) to the start of the projections (3, 4) is the same as or slightly less than the wall thickness in the region of the opening (9) of the adjacent toy building component (10) to be attached.

7. A toy building component according to one of the preceding claims, characterized in that each of the projections (3, 4) merges into the shank (7) by way of an inclined face (5, 6).

8. A toy building component according to one of the preceding claims, characterized in that the toy building component (12) and the connecting lug (7) are injection-moulded plastics parts.

## Revendications

1. Elément de jeu de construction comportant un tenon d'assemblage qui s'écarte à partir d'une surface extérieure et dont la tige présente, à son extrémité, deux saillies situées à l'opposé l'une de l'autre, et qui peut être mis en place et tourné dans une ouverture oblongue d'un élément de construction qu'il s'agit d'assembler, élément caractérisé en ce que, sur la surface extérieure (1), est conformé, pour servir d'élément de sécurité à l'encontre d'une rotation, à côté de la tige (7), au moins un relief (8) qui est décalé de 90° par rapport à l'axe longitudinal (15) passant par les deux saillies.

2. Elément de jeu de construction selon la revendication 1, caractérisé en ce que les surfaces (8) relevées, disposées de façon symétrique près de deux côtés opposés de la tige (7) sont prévues pour servir de reliefs.

3. Elément de jeu de construction selon une des revendications 1 ou 2, caractérisé en ce que les reliefs (8) dépassent de 0,2 à 0,4 mm de la surface extérieure (1).

4. Elément de jeu de construction selon une des revendications précédentes, caractérisé en ce que les reliefs (8) forment des surfaces rectangulaires.

5. Elément de jeu de construction selon une des revendications précédentes, caractérisé en ce que le contour du relief (8) est adapté à la forme du bord de la partie (13, 14) de l'ouverture (9, 11) qui dépasse latéralement sur la tige (7).

6. Elément de jeu de construction selon une des revendications précédentes, caractérisé en ce que la longueur de tige qui s'écarte à partir de la surface extérieure (1) jusqu'à la naissance des saillies (3, 4) est égale ou légèrement inférieure à l'épaisseur de paroi de l'élément de jeu de construction (10) voisin qu'il s'agit d'assembler, dans la zone de l'ouverture (9).

7. Elément de jeu de construction selon une des revendications précédentes, caractérisé en ce que chacune des saillies (3, 4) se rattache à la tige (7) par une surface inclinée (5, 6).

8. Elément de jeu de construction selon une des revendications précédentes, caractérisé en ce que l'élément de jeu de construction (12) et le tenon (7) d'assemblage sont des pièces obtenues par moulage par injection de matière plastique.
